# DEMANDE DE BREVET EUROPEEN

(11) **EP 4 711 669 A1**
(43) Date de publication de la demande: **18.03.2026**
(21) Numéro de dépôt: 25201171.3
(22) Date de dépôt: 09.09.2025
(51) Int. Cl.: F21S 43/14, F21S 43/30

(54) **FEU DE VÉHICULE**

(30) Priorité: 12.09.2024 FR 2409710
(71) Demandeur: Vignal Systems, 69960 Corbas (FR)
(72) Inventeur: VALOUR, Thierry, 38540 Saint-Just-Chaleyssin (FR); PICHAT, Franck, 69390 CHARLY (FR); DAGNIAUX, Adrien, 03400 YZEURE (FR)
(74) Mandataire: Germain Maureau

(57) **Abrégé**

Le feu (1) comprend un boîtier contenant une pluralité de sources lumineuses montées sur une carte électronique et une plaque optique comportant une zone opaque présentant une ouverture traversante située en regard d'un premier ensemble de sources lumineuses.

Le capot (10) du boîtier présente, en regard de la zone opaque, une zone rétroréfléchissante (15) qui comprend, répartis sur sensiblement toute la surface de la zone rétroréfléchissante :
- des reliefs rétroréfléchissants en saillie vers l'intérieur du boîtier ;
- des zones transparentes (45), dépourvues de reliefs rétroréfléchissants, qui laissent passer la lumière émise par les sources lumineuses du premier ensemble à travers l'ouverture, vers l'avant et vers l'extérieur du boîtier. Les zones transparentes sont ménagées entre au moins certains des reliefs rétroréfléchissants et permettent l'affichage d'un motif lumineux (50).

## Description

L'invention concerne un feu de véhicule.

Un feu de véhicule comprend typiquement un boîtier dans lequel sont logées une pluralité de sources lumineuses destinées à produire différentes fonctions optiques. En outre, le capot du boîtier d'un tel feu comprend le plus souvent, voire de façon obligatoire, une zone rétroréfléchissante, généralement en forme de triangle, formant un catadioptre.

Les constructeurs de véhicules sont attentifs à l'esthétique des feux qui équipent leurs véhicules. De plus, la plupart des constructeurs souhaitent que ces feux aient un design propre permettant d'identifier facilement le modèle du véhicule et/ou le constructeur. En particulier, certains constructeurs souhaitent que leur logo puisse apparaître de façon lumineuse sur le feu.

Or, les considérations esthétiques peuvent être difficiles à concilier avec les obligations réglementaires, compte tenu des contraintes techniques et du fait que l'espace disponible dans le boîtier du feu est limité.

La présente invention vise à remédier aux inconvénients mentionnés ci-dessus, en fournissant un feu de véhicule permettant d'allier esthétique, personnalisation et conformité réglementaire.

A cet effet, l'invention concerne un feu de véhicule, le feu comprenant un boîtier comportant un socle et un capot monté sur le socle, à l'avant du socle, le feu comprenant en outre, logés dans le boîtier :
- une carte électronique et une pluralité de sources lumineuses montées sur la carte électronique ;
- une plaque optique située à l'avant de la carte électronique, configurée pour guider et/ou diffuser la lumière émise par les sources lumineuses, la plaque optique comportant une zone opaque présentant une ouverture traversante située en regard d'un premier ensemble d'au moins une source lumineuse parmi la pluralité de sources lumineuses ;
le capot présentant, en regard de la zone opaque et de son ouverture, une zone rétroréfléchissante qui comprend :
- une pluralité de reliefs rétroréfléchissants faisant saillie de la face intérieure du capot vers l'intérieur du boîtier, lesdits reliefs rétro réfléchissants étant répartis sur sensiblement toute la surface de la zone rétroréfléchissante ;
- une pluralité de zones transparentes, dépourvues de reliefs rétroréfléchissants et configurées pour laisser passer la lumière émise par la ou les sources lumineuses du premier ensemble à travers l'ouverture, vers l'avant et vers l'extérieur du boîtier, les zones transparentes étant ménagées entre au moins certains des reliefs rétroréfléchissants et étant réparties au moins sur sensiblement toute la surface de la portion de la zone rétroréfléchissante située en regard de l'ouverture, de préférence sur sensiblement toute la surface de la zone rétroréfléchissante.

Ainsi, d'une part, le feu selon l'invention possède une zone rétroréfléchissante, conformément à la réglementation. Cette zone n'étant pas intégralement couverte de reliefs rétroréfléchissants, du fait de la présence des zones transparentes, les performances en termes de réflexion lumineuse globale peuvent être diminuées par rapport à un système réfléchissant classique dans lequel la zone rétroréfléchissante est intégralement couverte de reliefs rétroréfléchissants. Cependant, ces performances restent suffisantes pour répondre aux critères réglementaires et assurer la sécurité requise des biens et des personnes. La zone rétroréfléchissante peut typiquement présenter la forme d'un triangle.

D'autre part, le feu selon l'invention permet l'affichage d'un motif lumineux généré par les rayons émis par la ou les source(s) lumineuse(s) du premier ensemble, après leur passage à travers l'ouverture traversante de la zone opaque puis les zones transparentes du capot, c'est-à-dire les zones se laissant traverser par la lumière. Ce motif lumineux s'inscrit dans une zone opaque et est défini par l'ouverture traversante pratiquée dans cette zone opaque, son contour est donc bien visible. Quant à la surface intérieure du motif lumineux, elle n'est pas intégralement éclairée puisque les rayons émis par la ou les source(s) lumineuse(s) du premier ensemble peuvent sortir du boîtier au niveau des zones transparentes du capot tandis qu'ils ne le peuvent pas au niveau des reliefs rétroréfléchissants du capot. En d'autres termes, la surface intérieure du motif lumineux comporte des endroits qui sont éclairés et des endroits qui ne le sont pas. Mais en prévoyant de ménager les zones transparentes entre au moins certains des reliefs rétroréfléchissants et en les répartissant au moins sur sensiblement toute la surface de la portion de la zone rétroréfléchissante située en regard de l'ouverture, on s'assure que la surface intérieure du motif lumineux puisse être clairement perçue, de façon globale, par une personne regardant le feu. Le motif lumineux est donc bien visible.

Ainsi, la zone opaque et son ouverture traversante se comportent comme une sorte de « pochoir optique » permettant l'affichage d'un motif lumineux tel qu'un logo formant par exemple un moyen de reconnaissance du constructeur du véhicule.

Le feu selon l'invention produit donc deux résultats optiques différents, à savoir une rétroréflexion et l'affichage d'un motif lumineux, et ce en un même endroit du feu, ce qui est très avantageux en termes d'encombrement. De plus, bien que potentiellement légèrement moins bons que s'ils étaient produits en des endroits distincts du feu, chacun par un système dédié et spécialement conçu pour la fonction concernée, ces deux résultats sont tout à fait satisfaisants et répondent bien entendu aux réglementations en vigueur. Ceci est dû à la répartition et à l'agencement relatif des reliefs rétroréfléchissants et des zones transparentes dans la zone rétroréfléchissante, qui permet d'obtenir un compromis optique. Par exemple, les reliefs rétroréfléchissants et les zones transparentes peuvent former deux réseaux distincts disposés de façon imbriquée l'un dans l'autre.

De préférence, les zones libres sont réparties sur sensiblement toute la surface de la zone rétroréfléchissante, c'est-à-dire pas uniquement en regard de l'ouverture. Une telle disposition permet d'adapter la structure du feu à tout motif lumineux à afficher.

Les reliefs rétroréfléchissants peuvent être sensiblement régulièrement répartis sur la partie de la zone rétroréfléchissante où ils sont présents. En variante ou en complément, les zones transparentes peuvent être sensiblement régulièrement réparties sur la partie de la zone rétroréfléchissante où elles sont présentes.

Les reliefs rétroréfléchissants peuvent former un motif répété sur la partie de la zone rétroréfléchissante où ils sont présents. En variante ou en complément, les zones transparentes peuvent former un motif répété sur la partie de la zone rétroréfléchissante où elles sont présentes. Les motifs formés par les reliefs rétroréfléchissants, d'une part, et les motifs formés par les zones transparentes, d'autre part, peuvent être sensiblement identiques ; ils peuvent être décalés les uns par rapport aux autres ; ils peuvent former deux réseaux imbriqués l'un dans l'autre.

La densité de reliefs rétroréfléchissants peut être sensiblement constante dans la partie de la zone rétroréfléchissante où ils sont présents. En variante ou en complément, la densité des zones transparentes peut être sensiblement constante dans la partie de la zone rétroréfléchissante où elles sont présentes. La densité est définie comme le nombre de reliefs rétroréfléchissants, respectivement le nombre de zones transparentes, par unité de surface. En d'autres termes, pour des sous-zones ayant une surface supérieure à la surface d'un relief rétroréfléchissant, respectivement d'une zone transparente, les densités locales dans chaque sous-zone peuvent être les mêmes.

Selon une réalisation possible, sur l'ensemble de la zone rétroréfléchissante, la densité de reliefs rétroréfléchissants est sensiblement identique à la densité de zones transparentes.

Les reliefs rétroréfléchissants peuvent avoir des formes identiques. Chaque relief rétroréfléchissant peut présenter la forme d'une pyramide dont la base est située dans le plan de la face intérieure du capot et dont le sommet est situé à l'intérieur du boîtier. Chaque relief rétroréfléchissant peut être un tétraèdre, de préférence un tétraèdre régulier.

Selon une réalisation possible, les reliefs rétroréfléchissants forment un réseau de reliefs rétroréfléchissants jointifs par les sommets de leurs bases, et définissent un réseau de zones transparentes entourées de reliefs rétroréfléchissants.

En d'autres termes, pour un relief rétroréfléchissant donné, chacun des sommets de sa base est jointif à un sommet de la base d'un relief rétroréfléchissant voisin. Avec cette configuration, les zones transparentes possèdent une forme de polygone identique à la forme de la base des reliefs rétroréfléchissants, et les zones transparentes sont jointives par leurs sommets, c'est-à-dire par les sommets des polygones.

Selon une réalisation possible, dans la zone rétroréfléchissante, les reliefs rétro réfléchissants sont agencés selon des bandes parallèles, les reliefs rétroréfléchissants d'une bande donnée ayant leurs sommets alignés. De plus, entre deux bandes voisines de reliefs rétroréfléchissants est ménagé un ensemble de zones transparentes agencées selon une bande.

Avec cette configuration, le motif lumineux apparaît de façon rayée.

De façon concrète, les sommets peuvent être alignés selon une ligne sensiblement parallèle au capot. Dans le cas où les reliefs rétroréfléchissants sont des tétraèdres réguliers, en prenant comme référence le sommet de l'un des tétraèdres, on peut tracer trois lignes virtuelles d'alignement de sommets d'autres tétraèdres qui se coupent en ledit sommet de référence et qui sont agencées angulairement à 120° les unes des autres.

Les zones transparentes peuvent être identiques entre elles. Par exemple, chaque zone transparente se présente sous la forme d'une plaque de matière transparente présentant un dioptre d'entrée situé dans le plan de la face intérieure du capot et un dioptre de sortie situé dans le plan de la face extérieure du capot.

L'invention concerne également un système comportant un feu de véhicule tel que précédemment décrit et un dispositif de commande, dans lequel le feu de véhicule comprend un premier ensemble de sources lumineuses situé en regard de l'ouverture traversante de la zone opaque de la plaque optique et un deuxième ensemble de sources lumineuses qui est distinct du premier ensemble et qui est configuré pour produire une fonction de feu de position. De plus, le dispositif de commande est configuré pour, suite à la réception d'un ordre d'activation du deuxième ensemble de sources lumineuses, provoquer également l'activation du premier ensemble de sources lumineuses, et ainsi provoquer l'affichage, dans la zone rétroréfléchissante, d'un motif lumineux ayant la forme de ladite ouverture. Un tel motif lumineux est visible par une personne à travers le capot du boîtier du feu.

L'invention concerne de plus un véhicule comprenant un feu ou un système tels que précédemment décrits.

On décrit à présent, à titre d'exemple non limitatif, un mode de réalisation possible de l'invention, en référence aux figures annexées :
La figure 1 est une vue en perspective éclatée d'un feu de véhicule selon un mode de réalisation de l'invention ;
La figure 2 est une vue en plan d'une plaque optique appartenant au feu de la figure 1 ;
La figure 3 est une vue en plan de la face intérieure du capot du feu de la figure 1, ladite face intérieure comprenant une zone rétroréfléchissante illustrée schématiquement ;
La figure 4 est une vue de détail de la figure 3 ;
Les figures 5 et 6 sont des vues partielles en perspective de la face intérieure du capot ;
La figure 7 est une vue de détail, en perspective, de la face intérieure du capot ;
La figure 8 illustre schématiquement le trajet de rayons lumineux à travers un relief rétroréfléchissant du capot ;
La figure 9 illustre schématiquement le trajet de rayons lumineux à travers une zone transparente du capot ;
La figure 10 illustre schématiquement un premier type d'éclairage obtenu avec le feu ;
La figure 11 illustre schématiquement un deuxième type d'éclairage obtenu avec le feu.

La figure 1 représente un feu 1 de véhicule, par exemple un feu destiné à être monté à l'arrière d'un véhicule. Le feu 1 peut présenter une forme générale parallélépipédique.

Le feu 1 comprend un boîtier 2 qui forme une enceinte fermée et étanche. Le boîtier 2 comporte d'une part un socle 3 destiné à être monté sur le véhicule et pourvu à cet effet de moyens d'assemblage tels que des orifices 4 de réception de goujons 5 ou autre organe de fixation. Le boîtier 2 comporte d'autre part un capot 10 qui est monté sur le socle 3.

Le capot 10 possède une paroi principale 11 qui peut être globalement plane, et un rebord 12 périphérique venant s'assembler au socle 3, par exemple via un cordon périphérique de colle 6 permettant d'assurer l'étanchéité.

Le feu 1 comprend en outre une carte électronique 7 qui est logée dans le boîtier 2 et de préférence fixée parallèlement au socle 3, par exemple via des vis 8. Plusieurs sources lumineuses 20 sont montées sur la carte électronique 7 de façon à émettre des rayons lumineux en direction du capot 10.

On définit l'axe A1 du feu 1 comme l'axe orthogonal à la paroi principale 11 du capot 10, cet axe pouvant correspondre à l'axe optique des sources lumineuses 20. L'axe A1 peut typiquement être parallèle à l'axe longitudinal du véhicule équipé du feu 1. Dans la description du feu 1, les termes « avant » et « arrière » sont utilisés en référence à l'axe A1 et à la direction générale d'émission de lumière par les sources lumineuses 20. Ainsi, le capot 10 est monté sur le socle 3 à l'avant du socle 3. L'expression « en regard de » est utilisée en référence à l'axe A1 du feu 1.

Le feu 1 comprend également une plaque optique 30 qui est logée dans le boîtier 2, à l'avant de la carte électronique 7. La plaque optique 30 peut être assemblée au capot 3, par exemple au moyen de pattes d'encliquetage 39 et/ou d'une tige centrale non visible sur les figures. La plaque optique 30 est configurée pour guider et/ou diffuser la lumière émise par les sources lumineuses 20.

Comme on le voit sur les figures 1 et 2, plusieurs zones sont définies sur la plaque optique 30, chacune de ces zones étant en regard d'un ensemble donné d'au moins une source lumineuse 20 et permettant l'obtention sur le feu 1 d'une fonction optique particulière. Les différents ensembles de sources lumineuses 20 sont de préférence distincts.

En particulier, la plaque optique 30 comporte une zone opaque 31 qui présente une ouverture traversante 38 et qui est située en regard d'un premier ensemble 21 d'au moins une source lumineuse 20. De préférence, la zone opaque 31 présente une forme sensiblement triangulaire, avec une pointe - éventuellement tronquée - dirigée vers le haut en position d'utilisation, et est située à proximité d'un bord latéral de la plaque optique 30.

En outre, la plaque optique 30 peut comporter tout ou partie des zones listées ci-après, ces zones étant de préférences distinctes :
- une deuxième zone 32 qui est située en regard d'un deuxième ensemble 22 d'au moins une source lumineuse 20, pour produire une fonction de feu de position. La deuxième zone 22 est de préférence de couleur rouge. Selon la réalisation représentée à titre d'exemple, elle peut présenter une forme globale de U ayant deux branches horizontales s'étendant chacune le long d'un bord longitudinal de la plaque optique 30, de part et d'autre de la zone opaque 31, et une base, éventuellement en biais, qui joint les deux branches au voisinage d'un bord transversal de la plaque optique 30 ;
- une troisième zone 33 qui est située en regard d'un troisième ensemble 23 d'au moins une source lumineuse 20, pour produire une fonction de feu stop. La troisième zone 33 est de préférence de couleur rouge. Selon la réalisation représentée à titre d'exemple, elle peut être située entre les branches du U formant la deuxième zone 32 ;
- une quatrième zone 34 qui est située en regard d'un quatrième ensemble 24 d'au moins une source lumineuse 20, pour produire une fonction de feu de recul. La quatrième zone 34 est de préférence de couleur blanche. Selon la réalisation représentée à titre d'exemple, elle peut former une bande sensiblement horizontale - en position d'utilisation- située entre la troisième zone 33 et la branche supérieure du U formant la deuxième zone 32 ;
- une cinquième zone 35 qui est située en regard d'un cinquième ensemble 25 d'au moins une source lumineuse 20, pour produire une fonction d'indicateur de direction. La cinquième zone 35 est de préférence de couleur jaune. Selon la réalisation représentée à titre d'exemple, elle peut former une bande en L ayant une partie sensiblement horizontale - en position d'utilisation- située entre la troisième zone 33 et la branche inférieure du U formant la deuxième zone 32 et une partie longeant la base du U ;
- une sixième zone 36 qui est située en regard d'un sixième ensemble 26 d'au moins une source lumineuse 20, pour produire une fonction de feu de brouillard. La sixième zone 36 est de préférence de couleur rouge. Selon la réalisation représentée à titre d'exemple, elle peut être située entre la zone opaque 31 et le bord latéral de la plaque optique 30 situé à proximité de la zone opaque 31.

Le capot 10 présente une face intérieure 13, visible sur la figure 3, qui est tournée vers l'intérieur du feu 1, c'est-à-dire vers le socle 3, et une face extérieure 14, visible sur la figure 1, qui est opposée à la face intérieure 13 et tournée vers l'extérieur du feu 1.

Le capot 10 présente une zone rétroréfléchissante 15 qui est située en regard de la zone opaque 31 de la plaque optique 30 et de l'ouverture 38. La zone rétroréfléchissante 15 possède de préférence une forme sensiblement identique à celle de la zone opaque 31. Il est à noter que, sur la figure 3, la zone rétroréfléchissante 15 est illustrée schématiquement.

Comme on le voit sur les figures 4 à 7, la zone rétroréfléchissante 15 comprend d'une part une pluralité de reliefs rétroréfléchissants 40 qui font saillie de la face intérieure 13 du capot 10 vers l'intérieur du boîtier 2 et d'autre part une pluralité de zones transparentes 45, dépourvues de reliefs rétroréfléchissants.

Comme on le voit sur la figure 8, chaque relief rétroréfléchissant 40 est configuré pour réfléchir un faisceau lumineux 16 émis par une source lumineuse située à l'extérieur et à l'avant du capot 10 (c'est-à-dire à l'arrière du véhicule si le feu 1 est un feu arrière de véhicule), comme par exemple les feux de route d'un autre véhicule. Les reliefs rétroréfléchissants 40 jouent donc le rôle de catadioptres.

Par ailleurs, comme on le voit sur la figure 9, chaque zone transparente 45 est configurée pour laisser passer un faisceau lumineux 17 émis par la ou les sources lumineuses 20 du premier ensemble 21, à travers l'ouverture 38 de la plaque opaque 30, vers l'avant et vers l'extérieur du boîtier 2.

Plus spécifiquement, une zone transparente 45 peut se présenter sous la forme d'une plaque de matière transparente - à savoir la paroi principale 11 du capot 10 - possédant un dioptre d'entrée 46 situé dans le plan de la face intérieure 13 du capot 10 et un dioptre de sortie 47 situé dans le plan de la face extérieure 14 du capot 10.

Les reliefs rétroréfléchissants 40 sont répartis sur sensiblement toute la surface de la zone rétroréfléchissante 15. En outre, les zones transparentes 45 sont réparties sur sensiblement toute la surface de la zone rétroréfléchissante 15, en étant ménagées entre au moins certains des reliefs rétroréfléchissants 40. En variante, il est envisageable de prévoir des zones transparentes 45 uniquement dans la portion de zone rétroréfléchissante 15 qui est située en regard de l'ouverture 38 de la plaque optique 30.

Dans la réalisation représentée, les reliefs rétroréfléchissants 40 sont des tétraèdres identiques. Chaque tétraèdre possède d'une part une base 41 triangulaire qui est située dans le plan de la face intérieure 13 du capot 10 et qui possède trois sommets 42, et d'autre part un sommet 43 situé à l'intérieur du boîtier 2. En outre, les reliefs rétroréfléchissants 40 sont jointifs par les sommets 42 de leurs bases 41.

Ainsi, et comme on le voit tout particulièrement sur la figure 7, les reliefs rétro réfléchissants 40 définissent entre eux des zones transparentes 45 qui ont des formes identiques, triangulaires en vue en plan, chaque zone transparente 45 étant entourée et délimitée par trois reliefs rétroréfléchissants 40.

Les reliefs rétroréfléchissants 40 forment donc un réseau régulier, et les zones transparentes 45 forment également un réseau régulier, ces deux réseaux étant distincts et imbriqués l'un dans l'autre.

Comme cela apparaît notamment sur la figure 6, selon cet agencement, les reliefs rétro réfléchissants 40 sont agencés selon des bandes 44 parallèles, les reliefs rétro réfléchissants 40 d'une bande 44 donnée ayant leurs sommets 43 alignés. En outre, entre deux bandes 44 voisines de reliefs rétroréfléchissants 40 est ménagé un ensemble de zones transparentes 45 également agencées selon une bande 48. Plus précisément, les sommets 43 sont agencés selon un réseau hexagonal.

Le feu 1 permet d'obtenir deux types d'éclairage différents dans la zone rétroréfléchissante 15.

Comme illustré schématiquement sur la figure 10, un premier type d'éclairage est obtenu lorsque les sources lumineuses 20 du premier ensemble 21 sont éteintes.

Dans ce cas, et lorsque le feu 1 est éclairé par un faisceau extérieur, par exemple les feux de route d'un véhicule situé à l'arrière du véhicule équipé du feu 1, chaque relief rétroréfléchissant 40 réfléchit le faisceau lumineux 16 qu'il reçoit, dans la direction de ce faisceau lumineux 16. La zone rétroréfléchissante 15 agit donc comme un catadioptre et apparaît illuminée dans son ensemble.

Comme illustré schématiquement sur la figure 11, un deuxième type d'éclairage est obtenu lorsque les sources lumineuses 20 du premier ensemble 21 sont allumées.

Dans ce cas, le faisceau lumineux 17 émis par la ou les sources lumineuses 20 du premier ensemble 21 comporte une partie qui est bloquée par la plaque opaque 30 et une partie qui passe à travers l'ouverture 38 de la plaque opaque 30 puis à travers les zones transparentes 45 du capot 10. Est ainsi généré un motif lumineux 50 dont la forme correspond à la forme de l'ouverture 38. Il est à noter que, puisqu'aucune lumière n'est émise à travers le capot 10 au niveau des reliefs rétroréfléchissants 40 qui sont situés en regard de l'ouverture 38, la surface intérieure du motif lumineux 50 comporte des endroits qui sont éclairés et des endroits qui ne le sont pas. Avec un agencement des reliefs rétro réfléchissants 40 et des zones transparentes 45 selon des bandes 44, 48 comme décrit précédemment, la surface intérieure du motif lumineux 50 peut apparaître comme une surface éclairée rayée de bandes sombres.

Il est à noter que le motif lumineux 50 n'est pas visible avec la configuration de la figure 10.

De préférence, les reliefs rétroréfléchissants 40, d'une part, et les zones transparentes 45, d'autre part, sont sensiblement régulièrement répartis sur l'ensemble de la surface de la zone rétroréfléchissante 15. De plus, sur l'ensemble de la zone rétroréfléchissante 15, la densité de reliefs rétroréfléchissants 40 est sensiblement identique à la densité de zones transparentes 45. De ce fait, l'éclairage obtenu est très satisfaisant en termes d'intensité, d'uniformité et de rendu, qu'il s'agisse de l'éclairage du premier type ou du deuxième type. En particulier, dans la configuration de la figure 11, la forme du motif lumineux 50 est bien discernable.

Selon un mode de réalisation possible, le feu 1 est monté sur un véhicule pourvu d'un dispositif de commande qui est configuré pour, suite à la réception d'un ordre d'activation du deuxième ensemble 22 de sources lumineuses 20, provoquer également l'activation du premier ensemble 21 de sources lumineuses 20. De façon concrète, lorsque le conducteur du véhicule active les feux de position, cela active également les sources lumineuses 20 situées en regard de l'ouverture 38 de la plaque optique 30. En d'autres termes, le motif lumineux 50 s'affiche dans la zone rétroréfléchissante 15 lorsque les feux de position sont activés.

Il va de soi que l'invention n'est pas limitée au mode de réalisation décrit ci-dessus à titre d'exemple mais qu'elle comprend tous les équivalents techniques et les variantes des moyens décrits ainsi que leurs combinaisons.

## Revendications

1. Feu (1) de véhicule, le feu (1) comprenant un boîtier (2) comportant un socle (3) et un capot (10) monté sur le socle (3), à l'avant du socle (3), le feu (1) comprenant en outre, logés dans le boîtier (2) :
- une carte électronique (7) et une pluralité de sources lumineuses (20) montées sur la carte électronique (7) ;
- une plaque optique (30) située à l'avant de la carte électronique (7), configurée pour guider et/ou diffuser la lumière émise par les sources lumineuses (20), la plaque optique (30) comportant une zone opaque (31) présentant une ouverture (38) traversante située en regard d'un premier ensemble (21) d'au moins une source lumineuse (20) parmi la pluralité de sources lumineuses (20) ;
le capot (10) présentant, en regard de la zone opaque (31) et de son ouverture (38), une zone rétroréfléchissante (15) qui comprend :
- une pluralité de reliefs rétroréfléchissants (40) faisant saillie de la face intérieure (13) du capot (10) vers l'intérieur du boîtier (2), lesdits reliefs rétroréfléchissants (40) étant répartis sur sensiblement toute la surface de la zone rétroréfléchissante (15) ;
- une pluralité de zones transparentes (45), dépourvues de reliefs rétroréfléchissants (40) et configurées pour laisser passer la lumière émise par la ou les sources lumineuses (20) du premier ensemble (21) à travers l'ouverture (38), vers l'avant et vers l'extérieur du boîtier (2), les zones transparentes (45) étant ménagées entre au moins certains des reliefs rétro réfléchissants (40) et étant réparties au moins sur sensiblement toute la surface de la portion de la zone rétroréfléchissante (15) située en regard de l'ouverture (38), de préférence sur sensiblement toute la surface de la zone rétroréfléchissante (15).

2. Feu de véhicule selon la revendication 1, **caractérisé en ce que** les reliefs rétro réfléchissants (40) et/ou les zones transparentes (45) sont sensiblement régulièrement répartis sur la partie de la zone rétroréfléchissante (15) où ils / elles sont présents.

3. Feu de véhicule selon la revendication 1 ou 2, **caractérisé en ce que** les reliefs rétro réfléchissants (40) et/ou les zones transparentes (45) forment un motif répété sur la partie de la zone rétroréfléchissante (15) où ils / elles sont présents.

4. Feu de véhicule selon l'une des revendications 1 à 3, **caractérisé en ce que** la densité de reliefs rétroréfléchissants (40) et/ou la densité de zones transparentes (45) est sensiblement constante dans la partie de la zone rétroréfléchissante (15) où ils / elles sont présents, la densité étant définie comme le nombre de reliefs rétroréfléchissants (40), respectivement le nombre de zones transparentes (45), par unité de surface.

5. Feu de véhicule selon la revendication 4, **caractérisé en ce que**, sur l'ensemble de la zone rétroréfléchissante (15), la densité de reliefs rétroréfléchissants (40) est sensiblement identique à la densité de zones transparentes (45).

6. Feu de véhicule selon l'une des revendications 1 à 5, **caractérisé en ce que** les reliefs rétroréfléchissants (40) ont des formes identiques, chaque relief rétroréfléchissant (40) présentant la forme d'une pyramide dont la base (41) est située dans le plan de la face intérieure (13) du capot (10) et dont le sommet (43) est situé à l'intérieur du boîtier (2), chaque relief rétroréfléchissant (40) étant de préférence un tétraèdre.

7. Feu de véhicule selon la revendication 6, **caractérisé en ce que** les reliefs rétro réfléchissants (40) forment un réseau de reliefs rétroréfléchissants (40) jointifs par les sommets (42) de leurs bases (41), et définissent un réseau de zones transparentes (45) entourées de reliefs rétroréfléchissants (40).

8. Feu de véhicule selon la revendication 6 ou 7, **caractérisé en ce que**, dans la zone rétroréfléchissante (15), les reliefs rétro réfléchissants (40) sont agencés selon des bandes (44) parallèles, les reliefs rétroréfléchissants (40) d'une bande (44) donnée ayant leurs sommets (43) alignés, et **en ce que** entre deux bandes (44) voisines de reliefs rétroréfléchissants (40) est ménagé un ensemble de zones transparentes (45) agencées selon une bande (48).

9. Feu de véhicule selon l'une des revendications 1 à 8, **caractérisé en ce que** les zones transparentes (45) sont identiques entre elles, chaque zone transparente (45) se présentant sous la forme d'une plaque de matière transparente présentant un dioptre d'entrée (46) situé dans le plan de la face intérieure (13) du capot (10) et un dioptre de sortie (47) situé dans le plan de la face extérieure (14) du capot (10).

10. Système comportant un feu (1) de véhicule selon l'une des revendications 1 à 9 et un dispositif de commande, dans lequel le feu (1) de véhicule comprend un premier ensemble (21) de sources lumineuses (20) situé en regard de l'ouverture (38) traversante de la zone opaque (31) de la plaque optique (30) et un deuxième ensemble (22) de sources lumineuses (20) qui est distinct du premier ensemble (21) et qui est configuré pour produire une fonction de feu de position, **caractérisé en ce que** le dispositif de commande est configuré pour, suite à la réception d'un ordre d'activation du deuxième ensemble (22) de sources lumineuses (20), provoquer également l'activation du premier ensemble (21) de sources lumineuses (20), et ainsi provoquer l'affichage, dans la zone rétroréfléchissante (15), d'un motif lumineux (50) ayant la forme de ladite ouverture (38).

11. Véhicule comprenant un feu (1) selon l'une des revendications 1 à 9 ou un système selon la revendication 10.
